# EUROPÄISCHE PATENTSCHRIFT

(11) **EP 1 177 894 B1**
(45) Veröffentlichungstag und Bekanntmachung des Hinweises auf die Patenterteilung: **14.02.2007**
(21) Anmeldenummer: 01115135.4
(22) Anmeldetag: 22.06.2001
(51) Int. Cl.: B41F 17/00

(54) **Tampondruckmaschine**
Pad printing machine
Machine d'impression au tampon

(30) Priorität: 04.08.2000 DE 10038166
(43) Veröffentlichungstag der Anmeldung: 06.02.2002
(73) Patentinhaber: Tampoprint GmbH, D-70825 Korntal-Münchingen (DE)
(72) Erfinder: Philipp, Wilfried, 70806 Kornwestheim (DE)
(74) Vertreter: Dreiss, Fuhlendorf, Steimle & Becker

(56) Entgegenhaltungen:
- EP-A- 0 424 716
- EP-A- 0 826 496
- DE-A- 3 608 125
- US-A- 6 123 021

## Beschreibung

Die Erfindung betrifft eine Tampondruckmaschine mit den Merkmalen des Oberbegriffs des Anspruchs 1.

Solche Tampondruckmaschinen sind z.B. aus der EP-A-0 424 716 hinreichend bekannt. Mit diesen Druckmaschinen wird mittels eines Tampons Farbe von einem Klischee, welches zuvor mittels einer geeigneten Einrichtung eingefärbt worden ist, abgehoben und auf einen zu bedruckenden Gegenstand übertragen. Der Vorteil der Tampondruckmaschinen besteht darin, dass unter anderem auch nicht ebene Gegenstände bedruckt werden können, da sich der Tampon, der in der Regel aus einem Siliconkautschuk besteht, an die Form des zu bedruckenden Gegenstands anpassen kann.

Derartige Tampondruckmaschinen werden in der Regel in die Produktionsanlagen der zu bedruckenden Gegenstände integriert, so dass die Gegenstände unmittelbar nach deren Herstellung bedruckt werden können. Es besteht nun die Forderung, dass die zu bedruckenden Gegenstände fehlerfrei bedruckt werden.

Außerdem besteht der Bedarf, dass lange und schmale Druckbilder gedruckt werden müssen. Hierfür bedient man sich einer Querrakeleinrichtung, mit der sehr lange und schmale Klischees mittels eines Rakeltopfes eingefärbt werden, und die Einfärbung quer zur Druckrichtung erfolgt. Derartige Klischees besitzen eine Länge von 700 mm und mehr. Der Nachteil bei diesen Systemen liegt darin, dass durch den Querverlauf des Rakeltopfes die Farbinformationen einem "Farbabfall bzw. Farbgefälle" unterliegen. Das zuerst gerakelte Druckbild im Klischee trocknet gegenüber der zuletzt abgerakelten Stelle stark ein. Versuche mit unterschiedlichen Verdünner- und Verzögerungssystemen haben den gewünschten Erfolg nicht gebracht. Lediglich eine sehr hohe Arbeitsgeschwindigkeit des gesamten Systems lässt den Farbabfall bzw. das Farbgefälle auf einen kaum merklichen Grad schrumpfen. Derartige Farbgeschwindigkeiten liegen im Bereich von 1.200 bis 1.600 Takten pro Stunde. Diese Tampondruckmaschinen sind jedoch für Druckgeschwindigkeiten von 300 und weniger Takten pro Stunde, aufgrund der oben genannten Eintrockengefahr, nicht einsetzbar.

Der Erfindung liegt daher die Aufgabe zugrunde, eine Tampondruckmaschine der eingangs genannten Art vorzuschlagen, mit er auch sehr lange und schmale bzw. eine Vielzahl nebeneinander liegende Druckbilder fehlerfrei gedruckt werden können und zwar auch mit geringer Druckgeschwindigkeit und insbesondere mit einem kleinen Farbgebersystem.

Diese Aufgabe wird bei einer Tampondruckmaschine der eingangs genannten Art erfindungsgemäß dadurch gelöst, dass der Träger von einer Abdeckplatte gebildet wird, die an ihrer, dem Klischee zugewandten Unterseite einen für Lösungsmittel saugfähigen Belag, insbesondere ein Filz, ein Vlies oder dergleichen aufweist und insbesondere der saugfähige Belag von einem Gitter, Lochblech oder dergleichen abgedeckt ist.

Mit der erfindungsgemäßen Ausgestaltung der Tampondruckmaschine wird der wesentliche Vorteil erzielt, dass der Tampon in seiner Stellung oberhalb des Klischees entweder Farbe aus dem Klischee ausheben kann oder bei Bedarf auf die Restfarbenabholung aufgepresst werden kann, so dass der Tampon gereinigt wird. Dies kann beliebig oft wiederholt werden. Der Tampon muss zur Reinigung nicht extra in eine Reinigungsstellung verfahren werden, sondern kann in der Stellung, in welcher er die Farbe vom Klischee abhebt, gereinigt werden. Dies wird dadurch realisiert, dass unmittelbar oberhalb des Klischees der Träger mit der Restfarbenabholung angeordnet wird. Der Träger befindet sich immer dann oberhalb des Klischees, wenn das Klischee gerade nicht eingefärbt wird und wenn mittels des Tampons keine Farbe vom Klischee abgehoben wird. Dabei kann der Träger eine Dicke aufweisen, die eine separate Ansteuerung des Tampons für die Restfarbenabholung erübrigt. Dies bedeutet, dass der Tampon bei der Restfarbenabholung genauso weit zugestellt wird, wie beim Abheben der Farbe von der Klischeeoberfläche. Es besteht jedoch auch die Möglichkeit, dass der Tampon weniger weit zugestellt wird, als bei der Farbaufnahme. Durch die erfindungsgemäße Ausgestaltung verhindert der als "Lösungsmitteldampfbarriere" entstehende Lösungsmitteldampf, der sich zwischen dem Klischee und dem Filz bildet, ein Eintrocknen der Farbe im Klischee, wenn sich der Träger oberhalb des Druckbildes befindet. Die Abdeckplatte kann mit Durchbrüchen, insbesondere mit Löchern versehen sein, wobei der Träger über Zuführleitungen insbesondere mit Lösungsmittel versorgt wird. Über eine Dosierpumpe und im Träger integrierte separate, einzelne Zuflüsse kann der Filz oder das Vlies von Zeit zu Zeit nachgetränkt werden.

Vorteilhaft weist der Träger einen Abstand zum Klischee auf, der zwischen 0,05 mm und 5 mm, insbesondere zwischen 1 mm und 2 mm liegt.

Mit dem Träger wird das Druckbild nach dem Abrakelvorgang abgedeckt, so dass ein Austrocknen der Farbe verhindert wird. Dabei kann die Abdeckung des Druckbildes sofort nach dem Abrakeln erfolgen. Befinden sich auf dem Klischee mehrere Druckbilder hintereinander, so können die einzelnen Druckbilder gleichzeitig oder nacheinander nach dem jeweiligen Abrakeln abgedeckt werden.

Bei einer Weiterbildung der obigen Variante oder bei einer anderen Ausführungsform ist vorgesehen, dass das Klischee nach der Farbabholung mittels des Tampons und vor der Wiedereinfärbung mittels des Farbtopfes abgedeckt wird. Bei dieser Variante könnte der Träger auch auf dem Klischee aufliegen.

Der Träger weist vorteilhaft einen separaten Antrieb auf, so dass er unabhängig von der Einfärbevorrichtung oder unabhängig vom Antrieb des Klischeehalters für das Klischee ist. Der Träger ist ein- oder zweidimensional verfahrbar. Vorzugsweise arbeitet der Antrieb pneumatisch.

Der große Vorteil der erfindungsgemäßen Tampondruckmaschine besteht darin, dass sogar nach einer Stillstandzeit von über 8 Stunden das Drucksystem sofort wieder stabil arbeitet, d.h. dass nach einem oder zwei Fehldrucken und anschließendem Säubern des Tampons mittels der Restfarbenabholung die Druckbilder fehlerfrei sind. Vorteilhaft kann die Abdeckplatte sowohl bei einer

Tampondruckmaschine mit offenem System, bei einer Tampondruckmaschine mit geschlossenem Einfärbesystem, d.h. mit einem Rakeltopf, als auch bei Zwei-Komponenten-Farbsystemen verwendet werden.

Eine vorteilhafte Weiterbildung sieht vor, dass der Träger in einer zur Ebene des Klischees parallelen Ebene verfahrbar und ggf. einstellbar ist. Das Verlagern des Trägers, insbesondere der Abdeckplatte erfolgt, wie bereits erwähnt, über einen separaten Antrieb, wobei die Abdeckpositionen des Trägers frei wählbar sind, so dass ein oder mehrere oder unterschiedliche Druckbilder abdeckbar sind.

Bei einer Weiterbildung ist vorgesehen, dass der Träger eine Abstützvorrichtung aufweist, die an der Oberseite des Klischees und/oder des Klischeehalters angreift. Auf diese Weise wird sichergestellt, dass der Träger einen bestimmten Abstand zur Klischeeoberseite einhält und es wird verhindert, dass der Träger, insbesondere an der Oberseite des eingefärbten Klischees entlangstreift.

Weitere Vorteile, Merkmale und Einzelheiten der Erfindung ergeben sich aus den Unteransprüchen sowie der nachfolgenden Beschreibung, in der auf die Zeichnung Bezug genommen wird, in welcher ein besonders bevorzugtes Ausführungsbeispiel der erfindungsgemäßen Tampondruckmaschine dargestellt ist.
- Fig. 1: eine Seitenansicht der erfindungsgemäßen Tampondruckmaschine;
- Fig. 2: eine Ansicht in Richtung des Pfeils II gemäß Fig. 1;
- Fig. 3: eine Seitenansicht in Richtung des Pfeils III gemäß Figur 1;
- Fig. 4: eine Seitenansicht gemäß Fig. 3 die Restfarbenabholung zeigend; und
- Fig. 5: eine Ansicht in Richtung des Pfeils V gemäß Fig. 4.

Die Fig. 1 zeigt eine besonders bevorzugte Ausführungsform der erfindungsgemäßen Tampondruckmaschine 10, die einen Maschinenrahmen 12 aufweist, an welcher ein Klischeehalter 14 befestigt ist. Auf dem Klischeehalter 14 ist ein Klischee 16 angeordnet, welches mit einem langen Druckbild oder mit einer Vielzahl nebeneinander angeordneter Druckbilder versehen ist. Unterhalb des Klischeehalters 14 befindet sich eine Transporteinrichtung 18 für eine Spannvorrichtung 20, mit welcher ein Rakeltopf 22 gespannt werden kann. Dieser Rakeltopf 22 sitzt auf der Oberseite des Klischees 16 auf. Innerhalb des Rakeltopfes 22 befindet sich die Druckfarbe, die mit dem Rakeltopf 22 in die Gravur der Druckbilder verteilt wird. Der Rakelvorgang erfolgt mittels des Rakeltopfes 22, insbesondere mit der umlaufenden Ringschneide, über welche der Rakeltopf 22 auf dem Klischee 16 aufsitzt. Der Rakeltopf 22 wird von der Transporteinrichtung 18 in Richtung des Doppelpfeiles 24 über dem Klischee 16 verfahren. In der Fig. 1 ist mit dem Bezugszeichen 26 die andere Endlage des Rakeltopfes 22 dargestellt.

Die Fig. 2 zeigt eine Ansicht in Richtung des Pfeiles II gemäß Fig. 1. In dieser Abbildung ist erkennbar, dass der Maschinenrahmen 12 einen auskragenden Arm 28 aufweist, an welchem ein Tamponhalter 30 verfahrbar gelagert ist.

Der Tamponhalter 30 ist innerhalb des auskragenden Armes 28 in Richtung des Doppelpfeiles 32 verfahrbar und in Richtung des Doppelpfeiles 34 vertikal verlagerbar. Am Tamponhalter 30 sind ein oder mehrere Tampons 36 auswechselbar befestigt. Über die Antriebe des Tamponhalters 30 können die Tampons 36 auf die Oberseite des Klischees 16 abgesenkt werden, so dass aus den Druckbildern die Farbe ausgehoben werden kann. Diese von den Tampons 36 übernommene Farbe wird dann auf einen zu bedruckenden Gegenstand 38 übertragen.

In der Figur 3, die eine Ansicht in Richtung des Pfeils III gemäß Figur 1 zeigt, ist erkennbar, dass am Klischeehalter 14 ein Winkelprofil 40 befestigt ist, das derart angeordnet ist, dass die Oberseite des waagrechten Schenkels 42 im Wesentlichen in der Ebene der Oberseite des Klischees 16 liegt. Oberhalb dieses waagrechten Schenkels 42 befindet sich ein Träger 44, der an einer Antriebsvorrichtung 46, insbesondere einem Linearantrieb, in Richtung des Doppelpfeils 48 verfahrbar angeordnet ist. Auf diese Weise kann der Träger 44 von einer Ruhestellung, die in der Figur 3 dargestellt ist, und in der sich der Träger 44 oberhalb des waagrechten Schenkels 42 befindet, in eine Arbeitsstellung verfahren werden, in welcher sich der Träger 44 oberhalb des Klischees 16 befindet, so dass die eingefärbten und abgerakelten Druckbilder bzw. die Druckbilder, aus denen die Farbe entnommen wurde, vom Träger 44 abgedeckt werden. Der Antrieb des Trägers 44 erfolgt z.B. pneumatisch.

Der Träger 44 weist an seiner Unterseite einen Freiraum 50 auf, in welchem ein saugfähiger Belag, insbesondere ein Filz, ein Vlies oder dergleichen befestigt ist. Dieser saugfähige Belag dient dazu, Lösungsmittel aufzunehmen, wobei dieses Lösungsmittel allmählich nach unten, d.h. in Richtung des waagrechten Schenkels 42 bzw. in Richtung der im Klischee 16 vorgesehenen Druckbilder verdampfen kann.

Auf diese Weise wird bei oberhalb des Klischees 16 angeordnetem Träger 44 verhindert, dass die in den Druckbildern sich befindende Farbe bzw. Farbreste eintrocknen. Vorteilhaft ist der saugfähige Belag von einem Gitter, einem Lochblech oder dergleichen übergriffen, so dass keine Fasern vom Belag abstehen.

Weiterhin ist der Träger 44 mit Versorgungsleitungen 52 versehen, über welche der im Freiraum 50 vorgesehene saugfähige Belag mit Lösungsmittel versorgt werden kann, welches von einer Zuführvorrichtung, insbesondere einer Dosierpumpe, bereitgestellt wird.

Die erfindungsgemäße Tampondruckmaschine 10 hat den wesentlichen Vorteil, dass die in den Druckbildern sich befindende Farbe sich nicht verändert, insbesondere an- oder eintrocknet und dass nach dem Abholen der Farbe aus den Druckbildern die Farbreste nicht eintrocknen, so dass die erfindungsgemäße Tampondruckmaschine auch mit niedriger Taktzahl gefahren werden kann bzw. dass Stillstandzeiten zu keinem Ausfall bzw. zu erhöhten Fehldrucken führen. Dies gilt insbesondere bei großen länglichen Klischees.

Bevorzugterweise besitzt die Restfarbenabholung 72 eine Vorratsrolle 56 für frische und eine Aufwickelrolle 58 für gebrauchte Reinigungsfolie 54. Auf diese Reinigungsfolie 54 wird der Tampon 36 aufgepresst und übergibt dabei die am Tampon 36 anhaftenden Farbreste an die Reinigungsfolie 54. Hierfür kann die Reinigungsfolie 54 mit einer besonderen Oberfläche, insbesondere mit einer klebenden Oberfläche oder für eine optimale Farbaufnahme vorbehandelte Oberfläche versehen sein. Sowohl die Vorratsrolle 56 als auch die Aufwickelrolle 58 befinden sich auf dem Träger 44 und werden mit diesem in Richtung des Pfeils 60 aus einer Ruhelage in eine Lage oberhalb des Klischees 16 verfahren. Die Antriebsvorrichtung 46 ist lediglich schematisch dargestellt, wobei der feststehende Zylinder 62 elastisch, z. B. auf Federn 64 gelagert ist. Dies ermöglicht eine geringfügige Auslenkung des Trägers 44 in Richtung auf das Klischee 16, wenn der Tampon 36 auf den Träger 44, insbesondere auf den aktiven Abschnitt 66 der Reinigungsfolie 54, der sich parallel zur Ebene des Klischees 16 erstreckt, aufgepresst wird. Dabei stützt sich der Träger 44 mit seiner Unterseite am Klischee 16 ab. Hierfür kann die Unterseite mit Abschnittselementen, z. B. einem Abstützrahmen versehen sein. Die Abstützelemente oder der Abstützrahmen sind aus Kunststoff, insbesondere aus Teflon gefertigt, so dass das Klischee 16 keinen Schaden nimmt. Der verbrauchte Abschnitt 66 der Reinigungsfolie 54 wird dann ganz oder teilweise in Richtung des Pfeils 68 weitertransportiert und auf die Aufwickelrolle 58 aufgewickelt. Die Aufwickelrolle 58 wird von einem elektromotorischen Antrieb 70 angetrieben, der als Schrittmotor ausgebildet ist.

Mit der Restfarbenabholung 72 wird auch eine Vereinfachung der Maschinensteuerung erzielt, da der Träger 44 und somit auch die Restfarbenabholung 72 immer dann über das Klischee 16 verlagert wird, wenn das Klischee 16 gerade nicht eingefärbt wird und gerade keine Farbe vom Klischee 16 abgehoben wird, und zwar unabhängig davon, ob der Tampon 36 gereinigt werden soll oder nicht. Es muss im Maschinenprogramm nur die Ansteuerung des Tampons 36 individualisiert werden.

Es wird noch darauf hingewiesen, dass der Träger 44 nicht immer in seine Arbeitslage verschoben werden muss, bzw. dass er sogar permanent in seiner Ruhelage verbleiben kann, wenn keine Reinigung erforderlich ist. Außerdem ist der Vorschub der Folie einstellbar, indem z.B. ein Sparmodus eingeschaltet wird. Der Vorschub kann z.B. nach jedem zweiten Reinigungsvorgang erfolgen oder nur in kleinen Schritten, so dass nicht der gesamte Reinigungsabschnitt 66 weitertransportiert wird. Außerdem ist der Reinigungszyklus für den Tampon 36 einstellbar, so dass dieser nicht nach jedem Druckvorgang sondern z.B. nach jedem zweiten Druckvorgang gereinigt wird.

## Patentansprüche

1. Tampondruckmaschine (10) mit einem auf einem Klischeehalter (14) befestigten Klischee (16), einer Vorrichtung zum Einfärben des Klischees (16) und einem Tampon (36), mit dem die Farbe vom Klischee (16) abgehoben und auf einen zu bedruckenden Gegenstand (38) übertragen wird, wobei der Klischeehalter (14) und/oder die Vorrichtung zum Einfärben des Klischees (16) und/oder der Tampon (36) verlagerbar angeordnet sind, wobei ein Träger (44) vorgesehen ist, der zwischen der Ruhestellung neben dem Klischee (16) und einer Arbeitsstellung oberhalb des Klischees (16) verfahrbar ist, wobei der Träger (44) mit einer Restfarbenabholung (72) versehen ist, **dadurch gekennzeichnet, dass** der Träger (44) von einer Abdeckplatte gebildet wird, die an ihrer, dem Klischee (16) zugewandten Unterseite einen für Lösungsmittel saugfähigen Belag, insbesondere ein Filz, ein Vlies oder dergleichen aufweist und insbesondere der saugfähige Belag von einem Gitter, Lochblech oder dergleichen abgedeckt ist.

2. Tampondruckmaschine nach Anspruch 1, **dadurch gekennzeichnet, dass** der Träger (44) einen Abstand zur Oberseite des Klischees (16) aufweist.

3. Tampondruckmaschine nach Anspruch 2, **dadurch gekennzeichnet, dass** der Abstand zwischen 0,05 mm und 5 mm, insbesondere 1 mm bis 2 mm beträgt.

4. Tampondruckmaschine nach Anspruch 1, **dadurch gekennzeichnet, dass** der Träger (44) die Oberseite des Klischees (16) berührt.

5. Tampondruckmaschine nach einem der vorhergehenden Ansprüche, **dadurch gekennzeichnet, dass** der Träger (44) das Klischee (16) im Zeitraum zwischen der Einfärbung mittels der Vorrichtung zum Einfärben des Klischees (16) und der Farbabholung mittels des Tampons (36) abdeckt.

6. Tampondruckmaschine nach einem der vorhergehenden Ansprüche, **dadurch gekennzeichnet, dass** der Träger (44) das Klischee (16) im Zeitraum zwischen der Farbabholung mittels des Tampons (36) und der Einfärbung mittels der Vorrichtung zum Einfärben des Klischees (16) abdeckt.

7. Tampondruckmaschine nach einem der vorhergehenden Ansprüche, **dadurch gekennzeichnet, dass** der Träger (44) einen separaten Antrieb aufweist.

8. Tampondruckmaschine nach einem der vorhergehenden Ansprüche, **dadurch gekennzeichnet, dass** der Träger (44) mit Durchbrüchen, insbesondere mit Löchern versehen ist.

9. Tampondruckmaschine nach einem der vorhergehenden Ansprüche, **dadurch gekennzeichnet, dass** der Träger (44) insbesondere mit Lösungsmittel getränkt ist.

10. Tampondruckmaschine nach einem der vorhergehenden Ansprüche, **dadurch gekennzeichnet, dass** der Träger (44) mit einer Versorgungseinrichtung für Lösungsmittel verbunden ist.

11. Tampondruckmaschine nach einem der vorhergehenden Ansprüche, **dadurch gekennzeichnet, dass** der Träger (44) in einer zur Ebene des Klischees (16) parallelen Ebene verfahrbar und gegebenenfalls einstellbar ist.

12. Tampondruckmaschine nach einem der vorhergehenden Ansprüche, **dadurch gekennzeichnet, dass** der Träger (44) eine Abstützvorrichtung aufweist, die an der Oberseite des Klischees (16) und/oder des Klischeehalters (14) angreift.

13. Tampondruckmaschine nach Anspruch 12, **dadurch gekennzeichnet, dass** die Abstützvorrichtung ein aus Kunststoff, z. B. Teflon^{®} bestehender Rahmen ist.

14. Tampondruckmaschine nach einem der vorhergehenden Ansprüche, **dadurch gekennzeichnet, dass** der Träger (44) das Klischee (16) bei jedem Takt oder nur bei größeren Pausen abdeckt.

15. Tampondruckmaschine nach einem der vorhergehenden Ansprüche, **dadurch gekennzeichnet, dass** die Restfarbenabholung (72) eine Vorratsrolle (56) für frische und eine Aufwickelrolle (58) für gebrauchte Reinigungsfolie (54) aufweist.

16. Tampondruckmaschine nach Anspruch 15, **dadurch gekennzeichnet, dass** die Reinigungsfolie (54) sich im Wesentlichen oberhalb des Trägers (44) erstreckt.

17. Tampondruckmaschine nach Anspruch 15 oder 16, **dadurch gekennzeichnet, dass** der aktive Abschnitt (66) der Reinigungsfolie (54) sich im Wesentlichen in einer zur Ebene des Klischees (16) parallelen Ebene erstreckt.

18. Tampondruckmaschine nach einem der vorhergehenden Ansprüche, **dadurch gekennzeichnet, dass** der Träger (44) zumindest in Richtung des Klischees (16) elastisch gelagert ist.

19. Tampondruckmaschine nach einem der vorhergehenden Ansprüche, **dadurch gekennzeichnet, dass** die Bewegungsrichtung des Trägers (44) im Wesentlichen parallel zur Bewegungsrichtung des Tampons (36) zwischen dem Klischee (16) und dem zu bedruckenden Gegenstand (38) ist.

20. Tampondruckmaschine nach einem der vorhergehenden Ansprüche, **dadurch gekennzeichnet, dass** der Träger (44) immer dann seine Arbeitslage oberhalb des Klischees (16) einnimmt, wenn das Klischee (16) nicht eingefärbt wird und keine Farbe vom Klischee (16) abgehoben wird.

21. Tampondruckmaschine nach einem der Ansprüche 1 bis 19, **dadurch gekennzeichnet, dass** der Vorschubzyklus für den Träger (44) aus seiner Ruhelage in seine Arbeitslage oberhalb des Klischees (16) einstellbar ist.

22. Tampondruckmaschine nach einem der Ansprüche 15 bis 21, **dadurch gekennzeichnet, dass** der Vorschub der Reinigungsfolie (54) hinsichtlich des zeitlichen Verlaufs und/oder der Wegstrecke einstellbar ist.

23. Tampondruckmaschine nach einem der vorhergehenden Ansprüche, **dadurch gekennzeichnet, dass** der Reinigungszyklus für den Tampon (36) einstellbar ist.

## Claims

1. A pad printing press (10), having a printing block (16) fastened on a printing block holder (14), a device for inking the printing block (16), and a pad (36) by means of which the ink is picked up from the printing block (16) and is transferred to an object (38) to be imprinted, wherein the printing block holder (14) and/or the device for inking the printing block (16) and/or the pad (36) are displaceably arranged, wherein a support (44) is provided, which can be shifted between a position of rest next to the printing block (16) and a working position above the printing block (16), wherein the support (44) is provided with a removal device (72) for remaining ink, **characterized in that** the support (44) is constituted by a cover plate which, on its underside facing the printing block (16), has a covering capable of absorbing a solvent, in particular a felt or non-woven material or the like, and the absorbent covering is in particular covered by a grid, a perforated sheet metal piece, or the like.

2. The pad printing machine in accordance with claim 1, **characterized in that** the support (44) is spaced apart from the top of the printing block (16).

3. The pad printing machine in accordance with claim 2, **characterized in that** the spacing is between 0.05 mm and 5 mm, in particular 1 mm to 2 mm.

4. The pad printing machine in accordance with claim 1, **characterized in that** the support (44) touches the top of the printing block (16).

5. The pad printing machine in accordance with one of the preceding claims, **characterized in that** the support (44) covers the printing block (16) during the time period from inking by means of the device for inking the printing block (16) to the ink pick-up by means of the device for inking the pad (36).

6. The pad printing machine in accordance with one of the preceding claims, **characterized in that** the support (44) covers the printing block (16) during the time period from the ink pick- up by means of the pad (36) to inking by means of the device for inking the printing block (16).

7. The pad printing machine in accordance with one of the preceding claims, **characterized in that** the support (44) has a separate drive mechanism.

8. The pad printing machine in accordance with one of the preceding claims, **characterized in that** the support (44) is provided with openings, in particular holes.

9. The pad printing machine in accordance with one of the preceding claims, **characterized in that** the support (44) is in particular saturated with a solvent.

10. The pad printing machine in accordance with one of the preceding claims, **characterized in that** the support (44) is provided with a supply arrangement for solvent.

11. The pad printing machine in accordance with one of the preceding claims, **characterized in that** the support (44) can be shifted, and in particular adjusted, in a plane which extends parallel with the plane of the printing block (16).

12. The pad printing machine in accordance with one of the preceding claims, **characterized in that** the support (44) has a bracing device which engages the top of the printing block (16) and/or the printing block holder (14).

13. The pad printing machine in accordance with claim 12, **characterized in that** the bracing device is a frame made of a plastic material, for example Teflon^{®}.

14. The pad printing machine in accordance with one of the preceding claims, **characterized in that** the support (44) covers the printing block (14) during each clock cycle, or only during extended rest periods.

15. The pad printing machine in accordance with one of the preceding claims, **characterized in that** the removal device (72) for remaining ink has a supply roll (56) for fresh cleaning foil (54) and a wind-up roller for used cleaning foil (54).

16. The pad printing machine in accordance with claim 15, **characterized in that** the cleaning foil (54) extends substantially above the support (44).

17. The pad printing machine in accordance with claim 15 or 16, **characterized in that** the active section (66) of the cleaning foil (54) extends substantially in a plane which extends parallel in respect to the plane of the printing block (16).

18. The pad printing machine in accordance with one of the preceding claims, **characterized in that** the support (44) is resiliently seated at least in the direction toward the printing block (16).

19. The pad printing machine in accordance with one of the preceding claims, **characterized in that** the direction of movement of the support (44) extends substantially parallel in respect to the direction of movement of the pad (36) between the printing block (16) and the object (38) to be imprinted.

20. The pad printing machine in accordance with one of the preceding claims, **characterized in that** the support (44) always takes up its working position above the printing block (16) when the printing block (16) is not being inked and no ink is picked off the printing block (16).

21. The pad printing machine in accordance with one of claims 1 to 19, **characterized in that** the feed cycle of the support (44) from its position of rest into its working position above the printing block (16) is adjustable.

22. The pad printing machine in accordance with one of claims 15 to 21, **characterized in that** the feeding of the cleaning foil (54) can be adjusted in regard to the chronological progress and/or the path length.

23. The pad printing machine in accordance with one of the preceding claims, **characterized in that** the cleaning cycle for the pad (36) can be adjusted.

## Revendications

1. Machine d'impression au tampon (10) comportant un cliché (16) fixé sur un porte-cliché (14), un dispositif d'encrage du cliché (16) et un tampon (36) avec lequel l'encre est prélevée du cliché (16) et transférée sur un objet à imprimer (38), le porte-cliché (14) et/ou le dispositif d'encrage du cliché (16) et/ou le tampon (36) étant agencés de manière à pouvoir être déplacés, un support (44) étant prévu, lequel peut être déplacé entre une position de repos à côté du cliché (16) et une position de travail au-dessus du cliché (16), le support (44) étant pourvu d'un enlèvement d'encre résiduelle (72), **caractérisée en ce que** le support (44) est formé par une plaque de couverture qui présente sur sa face inférieure, orientée vers le cliché (16), un revêtement pouvant absorber les solvants, notamment un feutre, un non-tissé ou analogue, et en particulier **en ce que** le revêtement absorbant est recouvert d'une grille, une tôle perforée ou analogue.

2. Machine d'impression au tampon selon la revendication 1, **caractérisée en ce que** le support (44) présente un écartement par rapport à la face supérieure du cliché (16).

3. Machine d'impression au tampon selon la revendication 2, **caractérisée en ce que** l'écartement est compris entre 0,05 mm et 5 mm, en particulier entre 1 mm et 2 mm.

4. Machine d'impression au tampon selon la revendication 1, **caractérisée en ce que** le support (44) touche la face supérieure du cliché (16).

5. Machine d'impression au tampon selon l'une des revendications précédentes, **caractérisée en ce que** le support (44) recouvre le cliché (16) pendant le laps de temps s'écoulant entre l'encrage au moyen du dispositif d'encrage du cliché (16) et le prélèvement d'encre au moyen du tampon (36).

6. Machine d'impression au tampon selon l'une des revendications précédentes, **caractérisée en ce que** le support (44) recouvre le cliché (16) pendant le laps de temps s'écoulant entre le prélèvement d'encre au moyen du tampon (36) et l'encrage au moyen du dispositif d'encrage du cliché (16).

7. Machine d'impression au tampon selon l'une des revendications précédentes, **caractérisée en ce que** le support (44) présente une commande séparée.

8. Machine d'impression au tampon selon l'une des revendications précédentes, **caractérisée en ce que** le support (44) est pourvu d'ajours, en particulier de trous.

9. Machine d'impression au tampon selon l'une des revendications précédentes, **caractérisée en ce que** le support (44) est en particulier imbibé de solvant.

10. Machine d'impression au tampon selon l'une des revendications précédentes, **caractérisée en ce que** le support (44) est relié à un dispositif d'alimentation en solvant.

11. Machine d'impression au tampon selon l'une des revendications précédentes, **caractérisée en ce que** le support (44) peut être déplacé, et le cas échéant réglé, dans un plan parallèle au plan du cliché (16).

12. Machine d'impression au tampon selon l'une des revendications précédentes, **caractérisée en ce que** le support (44) présente un dispositif d'appui qui vient en prise sur la face supérieure du cliché (16) et/ou du porte-cliché (14).

13. Machine d'impression au tampon selon la revendication 12, **caractérisée en ce que** le dispositif d'appui est un cadre en matière plastique, par ex. en Teflon^{®}.

14. Machine d'impression au tampon selon l'une des revendications précédentes, **caractérisée en ce que** le support (44) recouvre le cliché (16) à chaque cycle ou uniquement lors de pauses relativement longues.

15. Machine d'impression au tampon selon l'une des revendications précédentes, **caractérisée en ce que** l'enlèvement d'encre résiduelle (72) présente un rouleau de réserve (56) pour film propre et un rouleau d'enroulement (58) pour film de nettoyage usagé (54).

16. Machine d'impression au tampon selon la revendication 15, **caractérisée en ce que** le film de nettoyage (54) s'étend essentiellement au-dessus du support (44).

17. Machine d'impression au tampon selon la revendication 15 ou 16, **caractérisée en ce que** la partie active (66) du film de nettoyage (54) s'étend essentiellement dans un plan parallèle au plan du cliché (16).

18. Machine d'impression au tampon selon l'une des revendications précédentes, **caractérisée en ce que** le support (44) est monté de manière élastique au moins en direction du cliché (16).

19. Machine d'impression au tampon selon l'une des revendications précédentes, **caractérisée en ce que** le sens de déplacement du support (44) est essentiellement parallèle au sens de déplacement du tampon (36) entre le cliché (16) et l'objet à imprimer (38).

20. Machine d'impression au tampon selon l'une des revendications précédentes, **caractérisée en ce que** le support (44) prend toujours sa position de travail au-dessus du cliché (16) lorsque le cliché (16) n'est pas en cours d'encrage et que l'on n'est pas en train de prélever de l'encre du cliché (16).

21. Machine d'impression au tampon selon l'une des revendications 1 à 19, **caractérisée en ce que** le cycle d'avance du support (44), de sa position de repos à sa position de travail au-dessus du cliché (16), est réglable.

22. Machine d'impression au tampon selon l'une des revendications 15 à 21, **caractérisée en ce que** l'avance du film de nettoyage (54) peut être réglée en ce qui concerne le déroulement dans le temps et/ou la longueur de course.

23. Machine d'impression au tampon selon l'une des revendications précédentes, **caractérisée en ce que** le cycle de nettoyage du tampon (36) est réglable.
